# EUROPÄISCHE PATENTSCHRIFT

(11) **EP 2 636 803 B1**
(45) Veröffentlichungstag und Bekanntmachung des Hinweises auf die Patenterteilung: **25.10.2017**
(21) Anmeldenummer: 13157196.0
(22) Anmeldetag: 28.02.2013
(51) Int. Cl.: E03C 1/02

(54) **Unterputzkasten mit Putzdickenausgleich**
Flush-mounted plumbing box with plaster thickness compensation
Boîtier d'encastrement de robinetterie avec compensation de l'épaisseur du plâtre

(30) Priorität: 05.03.2012 DE 102012203393
(43) Veröffentlichungstag der Anmeldung: 11.09.2013
(73) Patentinhaber: Hansgrohe SE, 77761 Schiltach (DE)
(72) Erfinder: King, Jürgen, 78730 Lauterbach (DE)
(74) Vertreter: Patentanwälte Ruff, Wilhelm, Beier, Dauster & Partner mbB

(56) Entgegenhaltungen:
- EP-A1- 0 844 340
- DE-A1-102004 060 744
- DE-U- 6 900 887

## Beschreibung

Die Erfindung geht aus von einem Unterputzkasten für die Montage und die Unterbringung einer Sanitärarmatur.

Es ist bekannt, dass man zur Anbringung von Sanitärarmaturen unter Putz so genannte Unterputzkästen verwendet, die die eigentliche Armatur während der Fertigstellung der Wand schützen sollen. Teilweise können in solchen Unterputzkästen auch Armaturengrundkörper angebracht sein, auf die später die eigentlichen Armaturen aufgesetzt werden. Die Form dieser Unterputzkästen muss dabei nicht eine tatsächliche Kastenform sein, sie kann auch zylindrisch oder in sonstiger Weise ausgebildet sein.

Die Unterputzkästen sind dabei üblicherweise so dimensioniert, dass ihre Seitenwände für alle möglichen Anwendungsfälle über die spätere Wandoberfläche hinaus ragen. Dieser herausragende Teil dient als Begrenzung der Verfliesung. Nach der Fertigstellung der Wandoberfläche und gegebenenfalls auch nach Anbringung von weiteren Armaturenteilen wird dann der über die Wandoberfläche herausragende Teil der Seitenwände des Unterputzkastens abgetrennt. Dies muss mit einer großen Genauigkeit geschehen, da einerseits die Seitenwand nicht über die Wandoberfläche herausragen darf und andererseits sie auch nicht zu tief eingeschnitten werden soll, da die Unterputzkästen auch einen Schutz der Wand vor in dem Unterputzkasten entstehendem Schwitzwasser bieten sollen.

Bei einem aus der Offenlegungsschrift EP 1 006 244 A2 bekannten Unterputzkasten dieser Art reichen die Seitenwände über Befestigungsösen hinaus weit nach vorne, so dass dort die Abtrennung erfolgen kann. Dieser Unterputzkasten weist Kreiszylinderform auf und ist einstückig ausgebildet.

Ein weiterer, aus der Offenlegungsschrift DE 42 17 529 A1 bekannter Unterputzkasten für eine Sanitärarmatur ist aus zwei längs einer Längsmittelebene geteilter Hälften zusammengesetzt. Auch hier reicht die Seitenwand vor einem Flansch weit nach vorne, so dass er dort abgetrennt werden kann und muss.

Bei diesen bekannten Unterputzkästen muss also nach der Fertigstellung der Wand und der Montage der Sanitärarmaturen der über die Vorderseite hinausragende Teil der Seitenwände des Unterputzkastens abgetrennt werden. Dies muss mit einer großen Genauigkeit geschehen. Der abgetrennte Teil der Seitenwände muss dann entsorgt werden.

In der Gebrauchsmusterschrift DE 69 00 887 ist eine Mischbatterie mit einem Unterputzkasten offenbart, wobei dort ein Armaturenbatteriegrundkörper fest mit dem Unterputzkasten verbunden ist, speziell mit einem der Kontur des Batteriegrundkörpers angepassten Kastenboden, der von einem Rahmen umgeben ist, der seinerseits durch einen Deckel verschlossen ist, aus dem Griffe und ein oder mehrere Ausläufe der Mischbatterie herausragen. An seiner Vorderkante weist der Rahmen einen radial nach außen abstehenden Flansch auf, an welchem der Deckel angeformt oder zum Beispiel mittel Schraubverbindungen befestigt ist. Der Rahmen kann an Seitenwänden des Kastens höhenverstellt und in einer gewünschten Position mittels Feststellschrauben festgestellt werden.

In der Offenlegungsschrift DE 10 2004 060 744 A1 ist ein aus gummielastischem Material bestehender Unterputzkasten nach dem Oberbegriff des Anspruchs 1 offenbart, wobei ein Seitenwandabschnitt als Faltenbalg ausgebildet ist oder eine Schubverbindung zwischen einem unteren und einem oberen Kastenbereich vorgesehen ist und die Seitenwand nahe ihrer Vorderkante einen relativ breiten, radial abstehenden, ringförmigen Dichtlappen aufweist, der sich im montierten Zustand abdichtend gegen eine Innenseite einer gefliesten Wand anlegen kann.

Der Erfindung liegt die Aufgabe zu Grunde, eine Möglichkeit zu schaffen, welche die Montage von Sanitärarmaturen vereinfacht.

Zur Lösung dieser Aufgabe schlägt die Erfindung einen Unterputzkasten mit den im Anspruch 1 genannten Merkmalen vor. Dieser lässt sich sehr vorteilhaft für die Montage und die Unterbringung einer Sanitärarmatur verwenden. Weiterbildungen der Erfindung sind Gegenstand von Unteransprüchen.

Der Unterputzkasten, der beliebige Formen aufweisen kann, enthält in den Seitenwänden mindestens eine Durchtrittsöffnung, durch die eine Zuleitung zu der Armatur innerhalb des Unterputzkastens hindurchgeführt werden kann. Die Manschette, die unterschiedlich weit aus den Seitenwänden nach vorne bzw. oben heraus bewegt werden kann, ermöglicht es, zu Beginn der Montage die Vorderkante möglichst weit heraus zu bewegen, um dadurch den Schutz des Innenraums während der Fertigstellung der Wand zu gewährleisten. Nach Fertigstellung der Wand wird die Manschette soweit zurück bewegt, bis ihre Vorderkante die richtige Position gegenüber der Wand eingenommen hat. Die Vorderkante verläuft dann beispielsweise bündig mit der Wandoberfläche. Erfindungsgemäß besitzt die Manschette eine zylindrische, vorderseitig offene Form, z.B. eine Kreiszylinderform, mit in Axialrichtung vorzugsweise konstant bleibendem und jedenfalls in Richtung Vorderkante nicht zunehmendem Außendurchmesser, so dass sie nach Fertigstellung der Wandoberfläche wie gewünscht zurückbewegt werden kann.

Die Manschette ist erfindungsgemäß so ausgebildet, dass sie an ihrer Außenseite glatt ist, also keine radial nach außen weisenden Vorsprünge aufweist. Auf diese Weise ist es besonders gut möglich, die Wandoberfläche bis direkt an die Manschette zu bearbeiten und fertigzustellen und die Manschette nach Fertigstellung der Wandoberfläche um ein gewünschtes Maß zurückzubewegen.
Die Art, wie die Manschette in unterschiedlichen Abstandspositionen festgelegt werden kann, kann auf unterschiedliche Weise verwirklicht werden. Beispielsweise ist eine Verrastung in unterschiedlichen Abständen möglich, oder aber eine Verbindung mit einem Gewinde, sofern es sich um einen zylindrischen Unterputzkasten handelt.
Die von der Erfindung bevorzugte Art der Änderung des Abstands kann darin bestehen, dass die Manschette verschiebbar an den Seitenwänden des Unterputzkastens geführt ist. Dies ermöglicht nicht nur eine stufenlose Veränderung des Abstands, sondern ist auch bei beliebigen Formen des Unterputzkastens möglich. Eine Verschiebung kann beispielsweise in der Weise geschehen, dass die Manschette flächig an den Seitenwänden des Unterputzkastens anliegt.
Es wurde bereits erwähnt, dass Unterputzkästen auch einen Schutz gegen Schwitzwasser bieten können. Hierzu kann in Weiterbildung der Erfindung vorgesehen sein, dass eine umlaufende Dichtung vorgesehen ist, die zwischen der Manschette und den Seitenwänden wirkt und an beiden Teilen mit einer gewissen Vorspannung anliegt. Dadurch ergibt sich die Möglichkeit der Verschiebbarkeit und gleichzeitig eine gewisse Hemmung.

Insbesondere kann in Weiterbildung vorgesehen sein, dass diese Dichtung an der Manschette vorgesehen ist, beispielsweise in Form einer umlaufenden Dichtung, die in einer umlaufenden Nut angeordnet ist.

Es hat sich als sinnvoll herausgestellt, dass die Manschette an der Innenseite der Seitenwände angeordnet wird, auch wenn in Sonderfällen auch eine Anordnung an der Außenseite der Seitenwände möglich ist.

Um die Montage von Sanitärarmaturen unter Verwendung des Unterputzkastens weiter zu erleichtern und zur Vereinfachung, kann erfindungsgemäß vorgesehen sein, dass die Manschette gegen ein Herausziehen nach vorne gesichert ist.

Es ist möglich, dass der Unterputzkasten fabrikmäßig mit der Manschette versehen wird, so dass er an Ort und Stelle nicht mehr zusammengesetzt zu werden braucht. Es ist aber ebenfalls möglich, dass er erst an der Baustelle zusammengesetzt wird. Darüber hinaus kann auch die Notwendigkeit bestehen, die Manschette abzunehmen und wieder einzusetzen. Daher kann in Weiterbildung der Erfindung eine Ausrichteinrichtung zum korrekten Ausrichten der Manschette gegenüber dem Unterputzkasten vorgesehen sein.

Erfindungsgemäß kann in Weiterbildung vorgesehen sein, dass der Unterputzkasten eine Verdrehsicherung aufweist, um eine Verdrehung der Manschette gegenüber dem Unterputzkasten zu verhindern, falls beispielsweise der Unterputzkasten Kreiszylinderform aufweist. Dies kann sinnvoll sein, wenn die Manschette auch dazu dient, den Unterputzkasten selbst korrekt auszurichten, beispielsweise in die Horizontale.

Der Unterputzkasten kann in Weiterbildung der Erfindung Einrichtungen aufweisen, um in ihm oder an ihm Armaturenteilen zu befestigen.

Damit die Veränderbarkeit der Manschette nicht beeinträchtigt wird, sind diese Befestigungseinrichtungen so auszugestalten, dass sie nicht im Weg der Manschette liegen. Daher werden sie entweder in einem Bereich der Seitenwände angeordnet, in dem sich die Manschette nicht bewegt, oder sie können am Boden des Unterputzkastens befestigt sein, was von der Erfindung bevorzugt wird.

Insbesondere kann in Weiterbildung der Erfindung vorgesehen sein, dass die Befestigungseinrichtung einen Dom aufweist, der am Boden des Unterputzkastens angeformt ist.

Dieser Dom kann so am Boden angeformt sein, dass er einen Abstand von der Innenseite der Seitenwand aufweist, der der entsprechenden Abmessungen der Manschette entspricht. Daher kann der Dom auch zur besseren Führung der Manschette beitragen, sofern diese an der Innenseite der Seitenwand angeordnet ist. Falls die Manschette an der Außenseite der Seitenwände angeordnet ist, kann der Dom auch in die Seitenwand übergehen.

Zusätzlich kann der Dom dazu dienen, einen Teil der Ausrichteinrichtung und/oder Verdrehsicherung des Unterputzkastens zu bilden. Beispielsweise kann die Manschette an ihrer Innenseite zwei Stege aufweisen, die bei eingesetzter Manschette einen Dom zwischen sich einschließen.

Auch die Einrichtung zur Verhinderung des Herausziehens der Manschette aus dem Unterputzkasten kann an den Dom angreifen.

Erfindungsgemäß kann vorgesehen sein, dass der Unterputzkasten mit Boden und Seitenwänden aus Kunststoff besteht, ebenso die Manschette. Es sind auch Kombinationen von Materialien möglich.

In nochmaliger Weiterbildung der Erfindung kann vorgesehen sein, dass auch die Einschiebtiefe der Manschette durch einen Anschlag begrenzt ist.

Es wurde bereits erwähnt, dass der Unterputzkasten beliebige Formen aufweisen kann. Erfindungsgemäß kann er ebenso wie die Manschette die Form eines Zylinders, insbesondere eines Kreiszylinders aufweisen.

Damit während der Fertigstellung der Wandoberfläche, nämlich beim Verputzen, Verfliesen oder Einmauern, der Unterputzkasten sich nicht nach innen verbiegt, was dann ein Einschieben der Manschette verhindern könnte, besteht der Unterputzkasten in Weiterbildung der Erfindung aus einem Material, das ihn formstabil macht, z. B. aus einem harten bzw. starren Kunststoffmaterial.

Weitere Merkmale, Einzelheiten und Vorzüge der Erfindung ergeben sich aus den Ansprüchen, deren Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: eine perspektivische Darstellung eines Unterputzkastens nach der Erfindung;
- Figur 2: einen Längsschnitt durch einen Unterputzkasten mit eingesetztem Armaturengrundkörper und maximal herausgezogener Manschette;
- Figur 3: den Querschnitt der Figur 2 bei maximal eingeschobene Manschette;
- Figur 4: eine Draufsicht auf den Unterputzkasten;
- Figur 5: einen abgebrochenen Schnitt durch die Anordnung der Figur 4.

Der in Figur 1 perspektivisch dargestellte Unterputzkasten weist durchgehende kreiszylindrische Seitenwände 1 auf, an deren Außenseite in Umfangsrichtung verlaufende Rippen 2 mit Schlitzen 3 zwischen sich angeordnet sind. Diese dienen zur Anbringung weiterer Befestigungsmittel. In den Seitenwänden 1 sind Durchtrittsöffnungen 4 angeordnet, durch die hindurch Wasserleitungen in das Innere des Unterputzkastens 1 geführt werden können. An der Außenseite der Seitenwände 1 sind im Bereich des in der Figur 1 nicht sichtbaren Bodens äußere Befestigungsösen 5 angeformt, mit deren Hilfe der Unterputzkasten auf dem Boden einer Vertiefung in einer Wand angebracht werden kann.

Die dem Boden abgewandte Vorderkante 6 der Seitenwände 1 liegt in einer Ebene, die parallel zu dem Boden verläuft.

In dem Unterputzkasten ist im dargestellten Beispiel ein Armaturengrundkörper mit einer daran befestigten Abdrückhaube 7 angeordnet.

Innerhalb des Unterputzkastens ist eine Vielzahl von Domen 8 angeordnet, die auf dem Boden angeformt sind und an ihrem dem Boden abgewandten oberen Ende eine Einlegemutter 9 aufweisen. Diese Dome dienen dazu, Armaturenteile an dem Unterputzkasten festzuschrauben. Die Dome sind, wie später noch gezeigt werden wird, mit einem gewissen Abstand von der Innenseite der Seitenwände 1 am Boden angeformt.

Zwischen den Domen und den Seitenwänden 1 ist in dem Unterputzkasten eine Manschette 10 eingesetzt, die konzentrisch zu den Seitenwänden 1 ausgebildet und angeordnet ist und die mit ihrer Vorderkante 11 über die Vorderkante 6 der Seitenwände 1 vorsteht. An vier gleichmäßig über den Umfang verteilten Stellen weist die Manschette 10 jeweils einen schmalen Vorsprung 12 auf, der zur Ausrichtung einer Wasserwaage dienen kann. An der Innenseite der Manschette 10 sind radial nach innen gerichtete Stege 13 angeformt, die jeweils einen Dom 8 zwischen sich einschließen. Auf diese Weise ist die Manschette 10 gegen eine Verdrehung um die Achse des Unterputzkastens gesichert. Diese Stege 13 sind im dargestellten Ausführungsbeispiel bei allen Domen 8 vorhanden.

An jeweils einem der beiden einem Dom 8 zugeordneten Stege 13 ist ein Riegel 14 angeformt, der in Umfangsrichtung verläuft. Dieser gleitet an einer Abflachung 15 an der nach innen gerichteten Seite des Doms 8 ab. Dieser Riegel 14 bildet eine Sicherung gegen das Herausziehen der Manschette 10 nach oben bzw. in einem senkrechten Einbauzustand nach vorne.

Nun zu der Darstellung der Figur 2. Diese zeigt einen Schnitt durch den Unterputzkasten in einer Ebene, in der die Achse 16 des Unterputzkastens liegt. Der Boden 17 des Unterputzkastens ist eben. Rechts und links ist jeweils eine Durchtrittsöffnung 4 vorhanden, in der ein Dichtring 18 eingesetzt ist. Die beiden Dichtringe 18 dichten die Anschlussstutzen 19 eines Armaturengrundkörpers 20 ab. Der Armaturengrundkörper dient dazu, die Leitungsverbindungen mit den Leitungen in der Wand herzustellen und eine Grundfläche zu bilden, mit der nach erfolgter Montage die eigentliche Sanitärarmatur verbunden wird. In dem dargestellten noch nicht montiertem Zustand ist auf dem Armaturengrundkörper 20 die bereits erwähnte Abdrückhaube 7 mithilfe einer Schraube 21 festgeschraubt. Die Abdrückhaube 7 bildet Durchgänge 22, mit deren Hilfe die Dichtigkeit der Hausinstallation überprüft werden kann.

Die Manschette 10 weist eine mit Ausnahme der Vorsprünge 12 in einer Ebene liegende Vorderkante 11 auf. Der Figur 2 kann man entnehmen, dass diese Vorderkante 11 in einer Ebene liegt, die parallel zu dem Boden 17 verläuft. An ihrer Außenseite weist die Manschette im Bereich ihrer dem Boden zugewandten Rückkante eine Rippe 23 auf, die eine Nut enthält, in der ein Dichtring 24 eingesetzt ist. Dieser Dichtring 24 springt etwas über die Vorderseite der Rippe 23 vor und liegt mit einer gewissen Flächenpressung an der Innenseite der Seitenwände 1 an. Dadurch erfolgt nicht nur eine Abdichtung, sondern auch eine Festlegung der Manschette 10 gegenüber den Seitenwänden 1 des Unterputzkastens.

Die in der Figur 2 dargestellte Position der Manschette ist die Position, in der die Manschette den maximalen Abstand von dem Boden 17 des Unterputzkastens einnimmt. In dieser Position wird die Manschette 10 an einer weiteren Bewegung aus dem Unterputzkasten heraus dadurch gehindert, dass die Riegel 14 an einer Schulter der Dome 8 anliegen. Der Unterputzkasten wird in dieser Position gebracht, wenn die Verfliesung der Wand durchgeführt werden soll.

Schiebt man die Manschette 10 vollständig in den Unterputzkasten hinein, so liegt ihre Rückkante 26 auf einer an der Innenseite der Seitenwände 1 gebildeten Stufe 27 auf. Diese Position ist in Figur 3 dargestellt. In der Figur 3 kann man auch die am Ende der Abflachung 15 gebildete Schulter 28 der Dome 8 sehen. Diese Schulter 28 bildet zusammen mit den Riegeln 14 die Sicherung gegen das Herausziehen der Manschette 10 aus dem Unterputzkasten.

Aus der Draufsicht der Figur 4 wird das Zusammenwirken zwischen den Stegen 13 und den Domen 8 nochmals deutlich, ebenso die Tatsache, dass die Manschette 10 zwischen den Seitenwänden 1 und den Domen 8 angeordnet ist.

Die Figur 5 zeigt einen Schnitt durch die Seitenwand 1 und den neben dieser Seitenwand angeordneten Dom 8. Der Dom 8 ist an dem Boden 17 des Unterputzkastens angeformt und weist einen Abstand zu der Seitenwand 1 auf. In diesem Zwischenraum 29 ist die Manschette 10 untergebracht. Der Dom 8 weist auf seiner der Seitenwand 1 zugewandten Seite eine Stufe 30 auf, die ebenso eine Begrenzung für die Einschiebebewegung der Manschette 10 darstellt wie die Stufe 27, auf die in Figur 2 und Figur 3 hingewiesen wurde.

Die bereits erwähnten Vorsprünge 12 an der Vorderkante 11 der Manschette 10 dienen dazu, eine horizontale oder vertikale Ausrichtung des Unterputzkastens und im dargestellten Beispiel auch des in ihm enthaltenen Armaturengrundkörpers zu gewährleisten. Hierzu wird auf die Vorsprünge, die dann gegenüber der senkrecht angeordneten Vorderkante 11 vorspringen, eine Wasserwaage gelegt.

## Patentansprüche

1. Unterputzkasten für die Montage und die Unterbringung einer Sanitärarmatur, mit
- einem Boden (17),
- sich an den Boden (17) anschließenden Seitenwänden (1), die mindestens eine Durchtrittsöffnung (4) für eine Wasserleitung aufweisen, und
- einer Manschette (10), die eine Zylinderform mit geschlossenem Umfang aufweist, längs ihres Umfangs an den Seitenwänden (1) anliegt, mit ihrer Vorderkante (11) über die Vorderkante (6) der Seitenwände (1) des Unterputzkastens vorspringt und mit unterschiedlichem Abstand von dem Boden (17) des Unterputzkastens an dem Unterputzkasten festlegbar ist,
**dadurch gekennzeichnet, dass**
- die Manschette (10) einen in Richtung Vorderkante (11) nicht zunehmenden Außendurchmesser mit glatter Außenseite ohne radial nach außen weisende Vorsprünge aufweist.

2. Unterputzkasten nach Anspruch 1, bei dem die Manschette (10) verschiebbar an den Seitenwänden (1) des Unterputzkastens geführt ist.

3. Unterputzkasten nach Anspruch 1 oder 2, bei dem die Manschette (10) eine umlaufende, an den Seitenwänden (1) des Unterputzkastens abdichtend anliegende Dichtung (24) aufweist.

4. Unterputzkasten nach einem der vorhergehenden Ansprüche, bei dem die Manschette (10) an der Innenseite der Seitenwände (1) angeordnet ist.

5. Unterputzkasten nach einem der vorhergehenden Ansprüche, bei dem die Manschette (10) gegen ein Herausziehen aus dem Unterputzkasten gesichert ist.

6. Unterputzkasten nach einem der vorhergehenden Ansprüche, mit einer Ausrichteinrichtung zum winkelmäßigen Ausrichten der Manschette (10) gegenüber dem Unterputzkasten.

7. Unterputzkasten nach einem der vorhergehenden Ansprüche, mit einer Verdrehsicherung zur Verhinderung der Verdrehung der Manschette (10) gegenüber dem Unterputzkasten.

8. Unterputzkasten nach einem der vorhergehenden Ansprüche, mit einer Befestigungseinrichtung zum Befestigen von Armaturenteilen an dem Unterputzkasten.

9. Unterputzkasten nach Anspruch 8, bei dem die Befestigungseinrichtung mindestens einen Dom (8) aufweist.

10. Unterputzkasten nach Anspruch 9, bei dem der Dom (8) am Boden (17) des Unterputzkastens angeformt ist.

11. Unterputzkasten nach Anspruch 9 oder 10, bei dem die Sicherungseinrichtung zur Verhinderung des Herausziehens der Manschette (10) an dem Dom (8) angreift.

12. Unterputzkasten nach einem der Ansprüche 9 bis 11, bei dem die Ausrichteinrichtung und/oder die Verdrehsicherung an dem Dom (8) angreift.

13. Unterputzkasten nach einem der vorhergehenden Ansprüche, bei dem der Unterputzkasten und/oder die Manschette (10) aus Kunststoff besteht.

14. Unterputzkasten nach einem der vorhergehenden Ansprüche, bei dem die Seitenwände (1) des Unterputzkastens Zylinderform aufweisen, insbesondere Kreiszylinderform.

15. Unterputzkasten nach einem der vorhergehenden Ansprüche, bei dem der Unterputzkasten aus einem formstabilen Material besteht.

## Claims

1. Concealed box for installing and accommodating a sanitary fitting, comprising
- a base (17),
- side walls (1) which adjoin the base (17) and which have at least one through-passage opening (4) for a water line, and
- a sleeve (10) which is of cylindrical shape with a closed perimeter, rests against the side walls (1) along its perimeter, projects by way of its front edge (11) beyond the front edge (6) of the side walls (1) of the concealed box, and is attachable to the concealed box at different distances from the base (17) of the concealed box,
**characterized in that**
- the sleeve (10) comprises an outer diameter which does not increase in the direction towards the front edge (11) and which has a smooth outer surface free of projections extending radially outwardly.

2. Concealed box according to Claim 1, wherein the sleeve (10) is guided in a displaceable manner on the side walls (1) of the concealed box.

3. Concealed box according to Claim 1 or 2, wherein the sleeve (10) comprises an encircling seal (24) that rests in a sealing manner against the side walls (1) of the concealed box.

4. Concealed box according to any one of the preceding claims, wherein the sleeve (10) is arranged on the inner side of the side walls (1).

5. Concealed box according to any one of the preceding claims, wherein the sleeve (10) is secured against being pulled out of the concealed box.

6. Concealed box according to any one of the preceding claims, comprising an orienting device for angularly orienting the sleeve (10) with respect to the concealed box.

7. Concealed box according to any one of the preceding claims, comprising a rotation-prevention means for preventing the sleeve (10) from rotating with respect to the concealed box.

8. Concealed box according to any one of the preceding claims, comprising a fastening device for fastening fitting parts to the concealed box.

9. Concealed box according to Claim 8, wherein the fastening device has at least one dome (8).

10. Concealed box according to Claim 9, wherein the dome (8) is integrally formed on the base (17) of the concealed box.

11. Concealed box according to Claim 9 or 10, wherein the securing device for preventing the sleeve (10) from being pulled out acts on the dome (8).

12. Concealed box according to any one of Claims 9 to 11, wherein the orienting device and/or the rotation-prevention means act(s) on the dome (8).

13. Concealed box according to any one of the preceding claims, wherein the concealed box and/or the sleeve (10) consist(s) of plastics material.

14. Concealed box according to any one of the preceding claims, wherein the side walls (1) of the concealed box have a cylindrical shape, preferably a circular-cylindrical shape.

15. Concealed box according to any one of the preceding claims, where the concealed box consists of a shape-invariant material.

## Revendications

1. Boîtier d'encastrement de robinetterie pour le montage et le placement d'une robinetterie sanitaire, avec :
- un fond (17),
- des parois latérales (1) connexes au fond (17) et comportant au moins une ouverture traversante (4) pour une conduite d'eau, et
- un manchon (10) présentant une forme cylindrique avec un périmètre fermé butant le long de son périmètre contre les parois latérales (1), avec leur arête avant (11) faisant saillie de l'arête avant (6) des parois latérales (1) du boîtier d'encastrement de robinetterie et pouvant être fixé au boîtier d'encastrement de robinetterie, à une distance différente par rapport au fond (17) du boîtier d'encastrement de robinetterie,
**caractérisé en ce que** :
- le manchon (10) présente un diamètre extérieur n'augmentant pas en direction de l'arête avant (11) avec un côté extérieur lisse sans saillies orientées radialement vers l'extérieur.

2. Boîtier d'encastrement de robinetterie selon la revendication 1, dans lequel le manchon (10) est guidé de façon à pouvoir coulisser au niveau des parois latérales (1) du boîtier d'encastrement de robinetterie.

3. Boîtier d'encastrement de robinetterie selon la revendication 1 ou 2, dans lequel le manchon (10) comporte un joint (24) périphérique butant de façon étanchéifiante contre les parois latérales (1) du boîtier d'encastrement de robinetterie.

4. Boîtier d'encastrement de robinetterie selon l'une quelconque des revendications précédentes, dans lequel le manchon (10) est disposé au niveau du côté intérieur des parois latérales (1).

5. Boîtier d'encastrement de robinetterie selon l'une quelconque des revendications précédentes, dans lequel le manchon (10) est sécurisé contre un retrait hors du boîtier d'encastrement de robinetterie.

6. Boîtier d'encastrement de robinetterie selon l'une quelconque des revendications précédentes, avec un dispositif d'orientation pour orienter selon un certain angle le manchon (10) par rapport au boîtier d'encastrement de robinetterie.

7. Boîtier d'encastrement de robinetterie selon l'une quelconque des revendications précédentes, avec une protection anti-torsion pour empêcher la torsion du manchon (10) par rapport au boîtier d'encastrement de robinetterie.

8. Boîtier d'encastrement de robinetterie selon l'une quelconque des revendications précédentes, avec un dispositif de fixation pour la fixation de parties de robinetterie au boîtier d'encastrement de robinetterie.

9. Boîtier d'encastrement de robinetterie selon la revendication 8, dans lequel le dispositif de fixation comporte au moins un dôme (8).

10. Boîtier d'encastrement de robinetterie selon la revendication 9, dans lequel le dôme (8) est formé au niveau du fond (17) du boîtier d'encastrement de robinetterie.

11. Boîtier d'encastrement de robinetterie selon la revendication 9 ou 10, dans lequel le dispositif de fixation pour empêcher le retrait du manchon (10) s'accroche au dôme (8).

12. Boîtier d'encastrement de robinetterie selon l'une quelconque des revendications 9 à 11, dans lequel le dispositif d'orientation et/ou la protection anti-torsion s'accroche au dôme (8).

13. Boîtier d'encastrement de robinetterie selon l'une quelconque des revendications précédentes, dans lequel le boîtier d'encastrement de robinetterie et/ou le manchon (10) est en matière plastique.

14. Boîtier d'encastrement de robinetterie selon l'une quelconque des revendications précédentes, dans lequel les parois latérales (1) du boîtier d'encastrement de robinetterie présentent une forme cylindrique, notamment une forme circulaire cylindrique.

15. Boîtier d'encastrement de robinetterie selon l'une quelconque des revendications précédentes, dans lequel le boîtier d'encastrement de robinetterie est réalisé à partir d'une matière à stabilité de forme.
